# DEMANDE DE BREVET EUROPEEN

(11) **EP 3 457 497 A1**
(43) Date de publication de la demande: **20.03.2019**
(21) Numéro de dépôt: 17191279.3
(22) Date de dépôt: 15.09.2017
(51) Int. Cl.: H01R 4/48

(54) **CONTACTEUR ÉLECTRIQUE AVEC UN BOUTON POUSSOIR POUR OUVRIR LE RESSORT DE SERRAGE D'UNE BORNE DE CONNEXION PUSH-IN**

(71) Demandeur: ABB Schweiz AG, 5400 Baden (CH)
(72) Inventeur: PARNIERE, Vincent, 69300 CALUIRE ET CUIRE (FR); VILAS BOAS, Armando, 38230 CHARVIEU-CHAVAGNEUX (FR)
(74) Mandataire: Verriest, Philippe

(57) **Abrégé**

Un contacteur électrique (10) comprend un boitier (11) formé dans un matériau électriquement isolant et au moins une borne de connexion de type à pression incluant d'une part au moins une ouverture d'insertion (14) délimitée par le boitier (11) permettant d'insérer un conducteur électrique vers l'intérieur du boitier (11), d'autre part un ressort de serrage (15) monté dans le boitier (11) et apte à occuper une configuration active où une branche de serrage (15a) du ressort de serrage (15) peut librement se déplacer sous l'effet de l'insertion à force du conducteur électrique entre le boitier (11) et la branche de serrage (15a) au niveau de l'ouverture d'insertion (14), depuis une position naturelle de fermeture, vers une position d'ouverture partielle de la branche de serrage (15a) dans laquelle elle assure un contact mécanique et électrique entre le conducteur électrique inséré et une barrette conductrice (16) montée dans le boitier (11) et une retenue du conducteur électrique. Le contacteur électrique (10) comprend au moins un bouton poussoir (17) destiné à l'actionnement du ressort de serrage (15).

## Description

La présente invention concerne un contacteur électrique comprenant un boitier formé dans un matériau électriquement isolant et au moins une borne de connexion de type à pression incluant au moins une ouverture d'insertion délimitée par le boitier permettant d'insérer un conducteur électrique vers l'intérieur du boitier et un ressort de serrage monté dans le boitier pour maintenir le conducteur électrique après son insertion.

De manière connue, un contacteur électrique est un appareil électrique comprenant un boitier électriquement isolant renfermant une pluralité de contacts électriques variant chacun, par une commande externe notamment de type électrique, entre une configuration fermée établissant une connexion électrique et une configuration ouverte où la connexion électrique n'est pas établie. Un contacteur électrique comprend aussi une pluralité de bornes de connexion montées dans le boitier et des éléments permettant de fixer de manière démontable le boitier sur un support, par exemple un rail de support d'une armoire électrique.

Classiquement, les bornes de connexion d'un contacteur électrique permettent de raccorder électriquement au moins un conducteur électrique tel qu'un fil électrique. Le conducteur électrique ainsi raccordé par l'intermédiaire de l'une des bornes de connexion est destiné à être relié électriquement à un élément conducteur interne au contacteur, cet élément conducteur étant lui-même relié électriquement à une partie fixe de l'un des contacts électriques.

Dans le domaine des contacteurs électriques, il existe classiquement trois types de borne de connexion :
- les bornes de connexion assurant la retenue du conducteur électrique après une opération de vissage d'un organe de serrage,
- les bornes de connexion comprenant un ressort qu'il convient d'ouvrir à l'aide d'un outil adapté pour la mise en place du conducteur électrique et qui se referme automatiquement après le retrait de cet outil,
- les bornes de connexion de type à pression fonctionnant par enfichage direct, également connues dans le domaine concerné sous le terme « push-in » en terminologie anglo-saxonne.

Les deux premières catégories ci-dessous, bien que totalement efficaces, ne sont pas totalement satisfaisantes d'un point de vue pratique car il est nécessaire de manipuler un outil à la mise en place de chaque conducteur électrique. En outre, elles laissent subsister une possibilité que le conducteur électrique mis en place ne soit pas correctement raccordé en fonction de la manière dont l'opérateur manipule l'outil.

C'est pourquoi, les bornes de connexion de type push-in sont intéressantes, car elles permettent notamment de s'affranchir de ces inconvénients.

Dans le cas particulier des bornes de connexion de type à pression, chaque borne de connexion comprend un ressort de serrage agencé de sorte à s'ouvrir automatiquement sous l'action de l'insertion du conducteur électrique dans le ressort de serrage et à exercer ensuite, par rappel élastique de sa matière, un effort de pression sur le conducteur électrique après son insertion, cet effort de pression étant capable de maintenir le conducteur électrique dans un état bloqué axialement par le ressort de serrage.

Le retrait d'un conducteur électrique s'effectue généralement par l'intermédiaire d'un outil allongé de type tournevis inséré dans une lumière ménagée dans le boitier jusqu'à permettre d'écarter le ressort afin de libérer le conducteur électrique de l'effort de pression et permettre son retrait hors de la borne de connexion.

Ces solutions ne donnent pas une entière satisfaction car cela s'avère peu pratique de devoir obligatoirement manipuler un outil, et ce à chaque conducteur électrique à retirer. En outre ces solutions restent difficiles à implémenter dans des situations où il est recherché un caractère compact du contacteur électrique.

Le but de la présente invention est de répondre à tout ou partie des inconvénients présentés ci-avant.

Ce but peut être atteint grâce à la fourniture d'un contacteur électrique comprenant un boitier formé dans un matériau électriquement isolant et au moins une borne de connexion de type à pression incluant d'une part au moins une ouverture d'insertion délimitée par le boitier permettant d'insérer un conducteur électrique vers l'intérieur du boitier, d'autre part un ressort de serrage monté dans le boitier et apte à occuper une configuration active où une branche de serrage du ressort de serrage peut librement se déplacer sous l'effet de l'insertion à force du conducteur électrique entre le boitier et la branche de serrage au niveau de l'ouverture d'insertion, depuis une position naturelle de fermeture, vers une position d'ouverture partielle de la branche de serrage dans laquelle elle assure un contact mécanique et électrique entre le conducteur électrique inséré et une barrette conductrice montée dans le boitier et une retenue du conducteur électrique, dans lequel le contacteur électrique comprend au moins un bouton poussoir destiné à l'actionnement du ressort de serrage.

Le bouton poussoir peut notamment être monté dans le boitier de sorte à être déplacé, sous l'effet d'une force extérieure d'appui, d'une position relevée dans laquelle le bouton poussoir autorise le ressort de serrage à occuper sa configuration active vers une position abaissée vers l'intérieur du boitier dans laquelle une surface d'appui du bouton poussoir presse sur le ressort de serrage d'une manière plaçant le ressort de serrage dans une configuration inactive où sa branche de serrage occupe une position d'ouverture totale dans laquelle le conducteur électrique peut librement être retiré hors de la borne de connexion vers l'extérieur du boitier.

Un tel contacteur électrique présente l'avantage d'être compact et permettre de retirer de manière fiable, aisée et pratique, un conducteur électrique hors de la borne de connexion qui le retient. Il suffit d'exercer une poussée sur le bouton poussoir jusqu'à placer le ressort de serrage dans la configuration inactive. Il est même possible de configurer le contacteur électrique de sorte que l'actionnement d'un seul bouton poussoir puisse commander l'ouverture de plusieurs ressorts en même temps, ce qui simplifie encore plus la gestion des conducteurs électriques et renforce encore plus l'ergonomie pour l'utilisateur. En fonction de l'organisation de chaque bouton poussoir, il peut avantageusement être possible d'exercer cette poussée directement par le doigt de l'utilisateur, s'affranchissant alors de toute nécessité à recourir à un outil tel qu'un tournevis.

Le contacteur électrique peut également répondre aux caractéristiques techniques présentées ci-après, prises isolément ou en combinaison.

Dans la position relevée, le bouton poussoir fait saillie par rapport au boitier.

Cette disposition présente l'avantage que le bouton poussoir peut être actionné soit manuellement, soit par l'intermédiaire d'un outil de type tournevis.

Dans la position relevée, le bouton poussoir est affleurant par rapport au boitier.

Cette disposition présente l'avantage que le bouton poussoir ne peut être actionné que par l'intermédiaire d'un outil de type tournevis, évitant les appuis manuels involontaires sur le bouton poussoir.

Une empreinte creuse est ménagée dans une face supérieure du bouton poussoir accessible depuis l'extérieur, ladite empreinte creuse étant adaptée à l'introduction d'une pointe de tournevis.

Le contacteur électrique comprend au moins deux ressorts de serrage distincts et le bouton poussoir est configuré de sorte à pouvoir coopérer avec un seul ressort de serrage parmi lesdits au moins deux ressorts de serrage.

Le contacteur électrique comprend au moins deux ressorts de serrage distincts et le bouton poussoir est configuré de sorte à pouvoir coopérer avec lesdits au moins deux ressorts de serrage, de manière à les placer simultanément dans leurs configurations inactives lorsque le bouton poussoir occupe sa position abaissée et à les placer simultanément dans leurs configurations actives lorsque le bouton poussoir occupe sa position relevée.

Le boitier et le bouton poussoir délimitent respectivement des premiers éléments et des seconds éléments d'un même mécanisme de blocage, complémentaires et aptes à coopérer entre eux de sorte que le mécanisme de blocage assure un blocage positif du bouton poussoir dans sa position abaissée.

Le mécanisme de blocage est configuré de sorte que le déblocage du bouton poussoir, pour autoriser son déplacement vers la position relevée, résulte d'un mouvement de basculement du bouton poussoir selon un axe perpendiculaire à la trajectoire de déplacement du bouton poussoir durant le passage de la position relevée vers la position abaissée, ledit mouvement de basculement étant obtenu sous l'effet d'une force extérieure de basculement appliquée au bouton poussoir.

Le déplacement du bouton poussoir de la position abaissée vers la position relevée est réalisé par l'action du ressort de serrage durant son retour vers sa configuration active.

Le boitier et le bouton poussoir délimitent respectivement des premiers éléments et des seconds éléments d'un même système de retenue, complémentaires et aptes à coopérer par encliquetage entre eux de sorte que le système de retenue assure une retenue du bouton poussoir dans sa position relevée pour éviter une sortie du bouton poussoir vers l'extérieur du boitier.

Le boitier et le bouton poussoir délimitent respectivement des premiers éléments et des seconds éléments d'un même système de guidage en translation, complémentaires et aptes à coopérer entre eux de sorte que le passage de la position relevée vers la position abaissée, et réciproquement, se pratique par un coulissement du bouton poussoir par rapport au boitier.

L'invention sera encore mieux comprise à l'aide de la description qui suit de modes particuliers de réalisation de l'invention donnés à titre d'exemples non limitatifs et représentés sur les dessins annexés, dans lesquels :
Les Figures 1 et 2 représentent en perspective et de face un exemple de contacteur électrique selon l'invention.
Les Figures 3 et 4 montrent en perspective avant et arrière un premier exemple de bouton poussoir.
La Figure 5 montre en perspective avant un deuxième exemple de bouton poussoir.
La Figure 6 montre en perspective avant un troisième exemple de bouton poussoir.
La Figure 7 est une vue en coupe longitudinale du contacteur électrique de la Figure 1.
La Figure 8 montre en perspective avant un quatrième exemple de bouton poussoir.
La Figure 9 illustre une manière possible pour manipuler un bouton poussoir du contacteur électrique de la Figure 1.

Enfin, les Figures 10 et 11 illustrent, en coupe longitudinale partielle, le contacteur électrique de la Figure 1 respectivement dans la position relevée et dans la position abaissée de l'un des boutons poussoirs.

En référence aux Figures 1 à 11 annexées telles que présentées sommairement ci-dessus, l'invention concerne essentiellement un contacteur électrique 10 comprenant un boitier 11 formé dans un matériau électriquement isolant.

Sur les Figures, on voit que le boitier 11 comprend des éléments de fixation 12 aménagés sur sa face arrière, permettant de fixer, par exemple par encliquetage, le boitier 11 sur un rail de fixation d'une armoire électrique.

Le boitier 11 se compose d'une embase 11a qui porte, sur une face arrière, les éléments de fixation 12 et d'un couvercle 11b venant se monter de manière démontable sur une face avant de l'embase 11a.

En référence à la Figure 7, le contacteur électrique 10 comprend une pluralité de contacts électriques ayant chacun une partie mobile 13a et une partie fixe 13b et variant chacun, par une commande externe notamment de type électrique, entre une configuration fermée établissant un contact électrique entre la partie mobile 13a et la partie fixe 13b et une configuration ouverte où ce contact électrique entre les parties 13a, 13b n'est pas établi. A titre d'exemple, la partie mobile 13a des contacts électriques est solidaire d'une armature mobile 13c apte à se déplacer dans un sens sous l'effet d'un champ magnétique imposé par exemple par une bobine et dans le sens inverse sous l'effet d'un mécanisme de rappel 13d. Tous ces éléments sont montés dans l'embase 11a.

Le contacteur électrique 10 comprend également une pluralité de bornes de connexion, chacune étant de type « à pression » de sorte à fonctionner par enfichage direct, également connues dans le domaine concerné sous le terme « push-in » en terminologie anglo-saxonne. Chaque borne de connexion inclut d'une part au moins une ouverture d'insertion 14 délimitée par le couvercle 11b du boitier 11 permettant d'insérer un conducteur électrique (par exemple un fil électrique) vers l'intérieur du boitier 11, d'autre part un ressort de serrage 15 monté dans l'embase 11a du boitier 11.

De manière générale, le ressort de serrage 15 est agencé de sorte à s'ouvrir automatiquement sous l'action de l'insertion du conducteur électrique dans le ressort de serrage 15 et à exercer ensuite, par rappel élastique de sa matière, un effort de pression sur le conducteur électrique après son enfichage, cet effort de pression étant capable de maintenir le conducteur électrique dans un état bloqué axialement par le ressort de serrage 15. Notamment, les ressorts de serrage 15 sont montés dans l'embase 11a du boitier 11.

Plus précisément, le ressort de serrage 15 est apte à occuper une configuration active (Figure 10) où une branche de serrage 15a du ressort de serrage 15 peut librement se déplacer sous l'effet de l'insertion à force du conducteur électrique entre le boitier 11 et la branche de serrage 15a au niveau de l'ouverture d'insertion 14, depuis une position naturelle de fermeture (visible sur la Figure 10), vers une position d'ouverture partielle (non représentée) de la branche de serrage 15a dans laquelle elle assure un contact mécanique et électrique entre le conducteur électrique inséré et une barrette conductrice 16 montée dans l'embase 11a du boitier 11 et une retenue du conducteur électrique. Typiquement, la partie fixe 13b des contacts électriques est solidaire de la barrette conductrice 16.

Par exemple, chaque ressort de contact 15 adopte la forme générale d'une lame élastique qui délimite, outre la branche de serrage 15a, une branche de maintien 15b qui vient en appui constant contre le boitier 11 afin de maintenir le ressort de serrage 15 en position dans le boitier 11 durant les changements de position de la branche de serrage 15a. La branche de serrage 15a est raccordée à la branche de maintien 15b par un coude de raccordement élastique 15c.

De manière avantageuse, comme expliqué précédemment, le contacteur électrique 10 comprend au moins un bouton poussoir 17 destiné à l'actionnement du ressort de serrage 15.

Notamment, chacun des boutons poussoirs 17 est monté dans le boitier 11 de sorte à être déplacé, sous l'effet d'une force extérieure d'appui, d'une position relevée dans laquelle le bouton poussoir 17 autorise le ressort de serrage 15 à occuper sa configuration active vers une position abaissée vers l'intérieur du boitier 11 dans laquelle une surface d'appui 17a du bouton poussoir 17 presse sur le ressort de serrage 15 d'une manière plaçant le ressort de serrage 15 dans une configuration inactive (visible sur les Figures 7 et 11) où sa branche de serrage 15a occupe une position d'ouverture totale dans laquelle le conducteur électrique peut librement être retiré hors de la borne de connexion vers l'extérieur du boitier 11. Notamment, les boutons poussoirs 17 sont montés dans le couvercle 11b du boitier 11 à un emplacement leur permettant de coopérer de la manière expliquée dans ce document avec les ressorts de serrage 15 montés, quant à eux, dans l'embase 11a du boitier 11.

A titre d'exemple, le bouton poussoir 17 de droite sur la Figure 7 et celui de la Figure 10 occupent chacun sa position relevée, ce qui a pour effet d'autoriser le ressort de serrage 15 avec lequel il coopère d'occuper sa configuration active.

A l'inverse, le bouton poussoir 17 de gauche sur la Figure 7 et celui de la Figure 11 occupent chacun sa position abaissée, ce qui a pour conséquence de placer le ressort de serrage 15 avec lequel il coopère dans sa configuration inactive.

Le boitier 11 et le bouton poussoir 17 délimitent respectivement des premiers éléments 20a et des seconds éléments 20b d'un même système de guidage en translation, complémentaires et aptes à coopérer entre eux de sorte que le passage de la position relevée vers la position abaissée, et réciproquement, se pratique par un coulissement du bouton poussoir 17 par rapport au boitier 11. Par exemple, les seconds éléments 20b se présentent sous la forme d'une nervure en saillie par rapport au reste du corps du bouton poussoir 17. Les premiers éléments 20a peuvent se présenter sous la forme d'une lumière ménagée dans l'épaisseur du couvercle 11b dans laquelle vient s'insérer le bouton poussoir 17 à coulissement et munie, sur l'une de ses faces, d'une rainure dans laquelle pénètre et coulisse la nervure solidaire du bouton poussoir 17.

La surface d'appui 17a est globalement inclinée à la manière d'un pan incliné par rapport à la direction de coulissement du bouton poussoir 17, d'une manière permettant de provoquer un écartement progressif de la branche de serrage 15a durant le coulissement du bouton poussoir 17 vers sa position abaissée.

En référence à toutes les Figures à l'exception de la Figure 8, il est notamment possible de configurer le contacteur électrique 10, par une adaptation correspondante de la hauteur H1 du bouton poussoir 17 de sorte que dans la position relevée, le bouton poussoir 17 fasse saillie par rapport au boitier 11, c'est-à-dire qu'il dépasse par rapport au couvercle 11b. Par conséquent, le passage du ressort de serrage 15 vers la configuration inactive peut se faire soit par un appui sur le bouton poussoir 17 par un outil extérieur 18 (comme par exemple un tournevis comme c'est le cas sur la Figure 9), soit par un appui manuel, jusqu'à la position abaisée.

Par contre en référence à la Figure 8, il peut être envisagé de configurer le contacteur électrique 10, toujours en adaptant la hauteur du bouton poussoir 17 en conséquence, d'une manière telle que dans la position relevée, le bouton poussoir 17 soit affleurant par rapport au boitier 11. C'est la raison pour laquelle, sur la Figure 8, le bouton poussoir 17 présente une hauteur H2 inférieure à celle H1 des boutons poussoirs 17 présentés sur les autres Figures. Le passage du ressort de serrage 15 vers la configuration inactive peut alors se faire uniquement par un appui sur le bouton poussoir 17 par l'outil extérieur 18 jusqu'à la position abaissée, la zone d'appui sur le bouton poussoir 17 accessible à la main étant trop petite, lorsqu'il est affleurant, pour permettre un appui direct par le doigt.

Pour faciliter la manipulation du bouton poussoir 17, une empreinte creuse 19 est ménagée dans une face supérieure du bouton poussoir 17 accessible depuis l'extérieur, cette empreinte creuse 19 étant adaptée à l'introduction d'une pointe de tournevis. Toutefois, comme le montre la Figure 6, une telle empreinte creuse 19 reste facultative.

Le contacteur électrique 10 peut notamment comprendre au moins deux ressorts de serrage 15 distincts. Une première possibilité consiste à associer un unique bouton poussoir 17 à un unique ressort de serrage 15, permettant un actionnement sélectif des différents ressorts de serrage 15. Dans ce cas, chaque bouton poussoir 17 est configuré de sorte à pouvoir coopérer avec un seul ressort de serrage 15. En référence à la Figure 5 par contre, une deuxième possibilité alternative qui permet de diminuer le nombre de pièces consiste à prévoir que le bouton poussoir 17 soit configuré de sorte à pouvoir coopérer avec lesdits au moins deux ressorts de serrage 15, de manière à les placer simultanément dans leurs configurations inactives lorsque le bouton poussoir 17 occupe sa position abaissée et à les autoriser simultanément à occuper leurs configurations actives lorsque le bouton poussoir 17 occupe sa position relevée.

Avantageusement, le boitier 11 et le bouton poussoir 17 délimitent respectivement des premiers éléments 21a et des seconds éléments 21b d'un même mécanisme de blocage, complémentaires et aptes à coopérer entre eux de sorte que le mécanisme de blocage assure un blocage positif du bouton poussoir 17 dans sa position abaissée. Par « blocage positif », on entend que le blocage est garanti tant qu'aucune action n'est spécifiquement appliquée par l'utilisateur pour assurer le déblocage. Cette fonction peut être aisément obtenue par des principes d'arc-boutement, des principes d'encliquetage, ou des principes de fonctionnement à la manière d'un stylo à bille rétractable. A titre d'exemple, les premiers éléments 21a du mécanisme de blocage se présentent sous la forme d'un cran de retenue ayant une face d'appui inclinée, solidaire du couvercle 11b, et apte à être outrepassé par un ergot d'encliquetage formant les seconds éléments 21b du mécanisme de blocage, cet ergot d'encliquetage ayant également une face d'appui inclinée. La Figure 10 montre la situation où l'ergot d'encliquetage est situé au-dessus, vu dans la direction de coulissement du bouton poussoir 17, du cran de retenue. A l'inverse, la figure 11 montre la situation où l'ergot d'encliquetage est situé en-dessous du cran de retenue, après que leurs faces d'appui inclinées respectives aient coulissé l'une sur l'autre pour provoquer un basculement d'ensemble du bouton poussoir 17 autorisant que l'ergot d'encliquetage outrepasse le cran de retenue jusque dans la situation de blocage positif.

Le mécanisme de blocage peut être configuré de sorte que le déblocage du bouton poussoir 17, pour autoriser son déplacement vers la position relevée, résulte d'un mouvement de basculement du bouton poussoir 17 selon un axe perpendiculaire à la trajectoire de déplacement du bouton poussoir 17 durant le passage de la position relevée vers la position abaissée, ce mouvement de basculement du bouton poussoir 17 étant obtenu sous l'effet d'une force extérieure de basculement appliquée au bouton poussoir 17 par l'utilisateur. Depuis la situation de la Figure 11, le basculement a pour effet de libérer l'ergot d'encliquetage par rapport au cran de retenue, afin d'autoriser le bouton poussoir à revenir à la situation de la Figure 10.

Le déplacement du bouton poussoir 17 de la position abaissée vers la position relevée est réalisé par l'action du ressort de serrage 15 durant son retour vers sa configuration active. Alternativement, il pourrait éventuellement être prévu un mécanisme de rappel du bouton poussoir 17 vers sa position relevée distinct du ressort de serrage 15.

Selon un mode de réalisation sécuritaire et pratique, le boitier 11 et le bouton poussoir 17 délimitent respectivement des premiers éléments 22a et des seconds éléments 22b d'un même système de retenue, complémentaires et aptes à coopérer par encliquetage entre eux de sorte que le système de retenue assure une retenue du bouton poussoir 17 dans sa position relevée pour éviter une sortie du bouton poussoir 17 vers l'extérieur du boitier 11. A titre d'exemple simple et efficace, rendant le bouton poussoir 17 imperdable, les premiers éléments 22a sont constitués par un godron transversal solidaire du couvercle 11b, apte à coopérer par enclenchement avec une fente solidaire du bouton poussoir 17, cette fente visible sur les Figures 4, 10 et 11 étant constitutive des seconds éléments 22b du système de retenue.

Bien entendu, l'invention n'est pas limitée aux modes de réalisation représentés et décrits ci-avant, mais en couvre au contraire toutes les variantes.

## Revendications

1. Contacteur électrique (10) comprenant un boitier (11) formé dans un matériau électriquement isolant et au moins une borne de connexion de type à pression incluant d'une part au moins une ouverture d'insertion (14) délimitée par le boitier (11) permettant d'insérer un conducteur électrique vers l'intérieur du boitier (11), d'autre part un ressort de serrage (15) monté dans le boitier (11) et apte à occuper une configuration active où une branche de serrage (15a) du ressort de serrage (15) peut librement se déplacer sous l'effet de l'insertion à force du conducteur électrique entre le boitier (11) et la branche de serrage (15a) au niveau de l'ouverture d'insertion (14), depuis une position naturelle de fermeture, vers une position d'ouverture partielle de la branche de serrage (15a) dans laquelle elle assure un contact mécanique et électrique entre le conducteur électrique inséré et une barrette conductrice (16) montée dans le boitier (11) et une retenue du conducteur électrique, **caractérisé en ce que** le contacteur électrique (10) comprend au moins un bouton poussoir (17) destiné à l'actionnement du ressort de serrage (15).

2. Contacteur électrique (10) selon la revendication 1, **caractérisé en ce que** le bouton poussoir (17) est monté dans le boitier (11) de sorte à être déplacé, sous l'effet d'une force extérieure d'appui, d'une position relevée dans laquelle le bouton poussoir (17) autorise le ressort de serrage (15) à occuper sa configuration active vers une position abaissée vers l'intérieur du boitier (11) dans laquelle une surface d'appui du bouton poussoir (17) presse sur le ressort de serrage (15) d'une manière plaçant le ressort de serrage (15) dans une configuration inactive où sa branche de serrage (15a) occupe une position d'ouverture totale dans laquelle le conducteur électrique peut librement être retiré hors de la borne de connexion vers l'extérieur du boitier (11).

3. Contacteur électrique (10) selon la revendication 2, **caractérisé en ce que** dans la position relevée, le bouton poussoir (17) fait saillie par rapport au boitier (11).

4. Contacteur électrique (10) selon la revendication 2, **caractérisé en ce que** dans la position relevée, le bouton poussoir (17) est affleurant par rapport au boitier (11).

5. Contacteur électrique (10) selon l'une quelconque des revendications 1 à 4, **caractérisé en ce qu'**une empreinte creuse (19) est ménagée dans une face supérieure du bouton poussoir (17) accessible depuis l'extérieur, ladite empreinte creuse (19) étant adaptée à l'introduction d'une pointe de tournevis.

6. Contacteur électrique (10) selon l'une quelconque des revendications 1 à 5, **caractérisé en ce que** le contacteur électrique (10) comprend au moins deux ressorts de serrage (15) distincts et le bouton poussoir (17) est configuré de sorte à pouvoir coopérer avec un seul ressort de serrage (15) parmi lesdits au moins deux ressorts de serrage (15).

7. Contacteur électrique (10) selon l'une quelconque des revendications 2 à 5, **caractérisé en ce que** le contacteur électrique (10) comprend au moins deux ressorts de serrage (15) distincts et le bouton poussoir (17) est configuré de sorte à pouvoir coopérer avec lesdits au moins deux ressorts de serrage (15), de manière à les placer simultanément dans leurs configurations inactives lorsque le bouton poussoir (17) occupe sa position abaissée et à les autoriser simultanément à occuper leurs configurations actives lorsque le bouton poussoir (17) occupe sa position relevée.

8. Contacteur électrique (10) selon l'une quelconque des revendications 2 à 7, **caractérisé en ce que** le boitier (11) et le bouton poussoir (17) délimitent respectivement des premiers éléments (21a) et des seconds éléments (21b) d'un même mécanisme de blocage, complémentaires et aptes à coopérer entre eux de sorte que le mécanisme de blocage assure un blocage positif du bouton poussoir (17) dans sa position abaissée.

9. Contacteur électrique (10) selon la revendication 8, **caractérisé en ce que** le mécanisme de blocage est configuré de sorte que le déblocage du bouton poussoir (17), pour autoriser son déplacement vers la position relevée, résulte d'un mouvement de basculement du bouton poussoir (17) selon un axe perpendiculaire à la trajectoire de déplacement du bouton poussoir (17) durant le passage de la position relevée vers la position abaissée, ledit mouvement de basculement étant obtenu sous l'effet d'une force extérieure de basculement appliquée au bouton poussoir (17).

10. Contacteur électrique (10) selon l'une quelconque des revendications 2 à 9, **caractérisé en ce que** le déplacement du bouton poussoir (17) de la position abaissée vers la position relevée est réalisé par l'action du ressort de serrage (15) durant son retour vers sa configuration active.

11. Contacteur électrique (10) selon l'une quelconque des revendications 2 à 10, **caractérisé en ce que** le boitier (11) et le bouton poussoir (17) délimitent respectivement des premiers éléments (22a) et des seconds éléments (22b) d'un même système de retenue, complémentaires et aptes à coopérer par encliquetage entre eux de sorte que le système de retenue assure une retenue du bouton poussoir (17) dans sa position relevée pour éviter une sortie du bouton poussoir (17) vers l'extérieur du boitier (11).

12. Contacteur électrique (10) selon l'une quelconque des revendications 2 à 11, **caractérisé en ce que** le boitier (11) et le bouton poussoir (17) délimitent respectivement des premiers éléments (20a) et des seconds éléments (20b) d'un même système de guidage en translation, complémentaires et aptes à coopérer entre eux de sorte que le passage de la position relevée vers la position abaissée, et réciproquement, se pratique par un coulissement du bouton poussoir (17) par rapport au boitier (11).
